# EUROPÄISCHE PATENTSCHRIFT

(11) **EP 1 509 468 B1**
(45) Veröffentlichungstag und Bekanntmachung des Hinweises auf die Patenterteilung: **22.11.2006**
(21) Anmeldenummer: 03756950.6
(22) Anmeldetag: 26.05.2003
(51) Int. Cl.: B65H 18/00

(54) **MITNEHMERELEMENT**
CARRIER ELEMENT
ELEMENT D'ENTRAINEMENT

(30) Priorität: 05.06.2002 DE 10224839
(43) Veröffentlichungstag der Anmeldung: 02.03.2005
(62) Teilanmeldung aus: 06118388.5
(73) Patentinhaber: Koenig & Bauer Aktiengesellschaft, 97080 Würzburg (DE)
(72) Erfinder: RÖSCH, Karl, Richard, 97277 Neubrunn (DE)
(86) Internationale Anmeldenummer: PCT/DE2003/001694
(87) Internationale Veröffentlichungsnummer: WO 2003/104118

(56) Entgegenhaltungen:
- DE-A- 1 560 365
- DE-A- 2 261 559
- DE-A- 10 046 164
- SE-C- 139 151
- US-A- 1 956 429
- US-A- 2 171 800
- US-A- 3 224 702
- US-A- 4 951 894
- US-A- 5 277 375
- US-A- 5 820 069

## Beschreibung

Die Erfindung betrifft ein Mitnehmerelement gemäß dem Oberbegriff der Ansprüche 1 und 2.

Aus der Papier- und Druckindustrie sind Spanndorne zur Lagerung von Materialrollen, insbesondere von Papierrollen, bekannt. An den Rollenwechslern von Rollenrotationsdruckmaschinen werden derartige Spanndorne eingesetzt, um die Materialrollen, von denen das zu bedruckende Papier abgezogen wird, während des Betriebes drehbar lagern zu können. Bei derartigen Rollenwechslern wird heute vielfach ein sogenannter fliegender Rollenwechsel vorgenommen. Fliegender Rollenwechsel bedeutet dabei, dass das Ankleben einer neuen Rolle bei unverminderter Geschwindigkeit der ablaufenden, gespannten Papierbahn durchgeführt wird. Zur Durchführung des fliegenden Rollenwechsels, bei dem Spannung, Zugbelastung und Scherbeanspruchung des Papiers exakt eingehalten werden müssen, stehen nur Bruchteile von Sekunden zur Verfügung.

Um einen fliegenden Rollenwechsel durchführen zu können, muss die neue Rolle derart beschleunigt werden, bis deren Umfangsgeschwindigkeit der Lineargeschwindigkeit der ablaufenden Papierbahn exakt entspricht. Die zur Beschleunigung der Materialrolle erforderlichen Drehmomente werden von entsprechend geeigneten Antriebssystemen übertragen. Dabei sind beispielsweise sogenannte Gurt-Antriebssysteme bekannt, bei denen Antriebsgurte am Umfang der neuen Rolle zur Anlage kommen und die neue Rolle durch entsprechenden Reibschluss beschleunigen. Weiterhin sind sogenannte Kernantriebe bekannt, bei denen die erforderlichen Antriebsmomente auf die Aufnahmeelemente übertragen werden, die beiderseits der Materialrolle an deren Innenumfang zur Anlage kommen.

Ein Spanndorn ist beispielsweise aus der EP 04 53 800 B1 bekannt. Bei diesem Spanndorn sind am Aufnahmeelement radial antreibbare Spreizbacken vorgesehen, die nach der Anordnung des Aufnahmeelements im Kern der Materialrolle auseinandergefahren werden können, um dadurch eine reibschlüssige Verbindung zwischen der Materialrolle und dem Spanndorn herzustellen. Bei derartige Spanndornen mit Spannbacken ist es nicht auszuschließen, dass die Materialrolle aufgrund ihres hohen Eigengewichts und der daraus resultierenden hohen Beschleunigungsmomente beim Beschleunigen bzw. Abbremsen über die Spannbacken rutscht. Durch diesen unerwünschten Schlupf kann es zu Unregelmäßigkeiten im Bewegungsablauf kommen. Außerdem kann der Kern der Materialrolle durch das Durchrutschen der Spannbacken beschädigt werden, so dass eine sichere Befestigung der Materialrolle auf dem Spanndorn nicht mehr gegeben ist.

Die DD 82615 beschreibt eine Spannvorrichtung für Wickelhülsen, bei der mehrere Spannstifte mit messerartigen Schneiden in die Wickelhülse gedrückt werden.

Die DE 28 32 361 A1, die DE 21 00 746 A, die DE-PS 972 578, die GB 22 93 225 A und die DE 73 17 470 U offenbaren Spanndorne mit Mitnehmern, die formschlüssig in die Materialrolle eingreifen.

Die in DE 16 60 365 und SE 139 151 offenbarten Vorrichtungen bilden den nächstliegenden Stand der Technik.

Der Erfindung liegt die Aufgabe zugrunde, ein Mitnehmerelement, ein Verfahren zur Herstellung eines Mitnehmerelements sowie einen Spanndorn zu schaffen.

Die Aufgabe wird erfindungsgemäß durch die kennzeichnenden Merkmale der Ansprüche 1 und 2 gelöst.

Die mit der Erfindung erzielbaren Vorteile bestehen insbesondere darin, dass durch die Anordnung entsprechend geeigneter Mitnehmerelemente eine formschlüssige Verbindung zwischen Materialrolle und Spanndorn hergestellt werden kann. Aufgrund des Formschlusses ist eine wesentlich zuverlässige Übertragung des Antriebsmoments gewährleistet. Außerdem können bei Ausführungsformen, bei denen zusätzlich zu den formschlüssigen Mitnehmerelementen keine kraft- bzw. reibschlüssigen Mitnehmerelemente vorgesehen sind, die mechanisch aufwendigen Antriebseinrichtungen zur Verstellung der kraft- bzw. reibschlüssigen Mitnehmerelemente entfallen. Es ist dabei jedoch selbstverständlich auch möglich, die formschlüssig wirkenden Mitnehmerelemente mit den bekannten kraft- bzw. reibschlüssig wirkenden Mitnehmerelementen, beispielsweise Spannbacken, zu kombinieren.

Nach bevorzugten Ausführungsformen sind die Mitnehmerelemente derart am Spanndorn angeordnet, dass sie an der Stirnseite der Materialrolle zum Eingriff bringbar sind und sich im wesentlichen parallel zur Längsachse der Materialrolle erstrecken. Durch diese Gestaltung kann erreicht werden, dass durch die Verstellbewegung des Spanndorns beim Aufachsen der Materialrolle, bei der das Aufnahmeelement axial in den Kern der Materialrolle eingefahren wird, die Mitnehmerelemente ohne zusätzlichen Verstellantrieb formschlüssig in die Stirnseite der Materialrolle eingepresst werden. Ein separater Verstellantrieb zur Verstellung der formschlüssig wirkenden Mitnehmerelemente kann dann entfallen.

Eine besonders gleichmäßige Krafteinleitung vom Spanndorn in die Materialrolle wird gewährleistet, wenn zumindest drei Mitnehmerelemente vorgesehen sind, die kreisringförmig um den Mittelpunkt des Aufnahmeelements angeordnet werden. Die Anzahl der Mitnehmerelemente kann dabei entsprechend den zu übertragenden Kräften erhöht werden.

Um den Formschluss zwischen Mitnehmerelement und Materialrolle herzustellen, können an der Materialrolle entsprechend geeignete Aufnahmen vorgesehen sein, in denen die Mitnehmerelemente des Spanndorns beim Aufachsen der Materialrolle in Eingriff gebracht werden können. Die Herstellung derartiger Aufnahmen an der Materialrolle bedeutet jedoch einen zusätzlichen Herstellungsaufwand. Dieser zusätzliche Herstellungsaufwand kann eingespart werden, wenn am Mitnehmerelement eine Schneide vorgesehen ist. Durch diese Schneide kann das Mitnehmerelement mit relativ geringer Einpresskraft in den Werkstoff der Materialrolle, beispielsweise in die Wandung einer Papphülse, eindringen, wobei durch die Schneide zugleich ein Zerreißen bzw. Zerrupfen des Materials der Materialrolle ausgeschlossen wird.

Ein Ausführungsbeispiel der Erfindung ist in den Zeichnungen dargestellt und wird folgenden näher beschrieben.

Es zeigen:
- Fig. 1: einen Spanndorn im Querschnitt;
- Fig. 2: eine vergrößerte Ansicht des Spanndorns gemäß Fig. 1;
- Fig. 3: eine vergrößerte Ansicht des Spanndorn gemäß Fig. 2;
- Fig. 4: ein Mitnehmerelement zur Verwendung an einem Spanndorn gemäß Fig. 1 in einer ersten seitlichen Ansicht;
- Fig. 5: die Schneide des Mitnehmerelements gemäß Fig. 4 entlang der Schnittlinien B - B und C - C;
- Fig. 6: Mitnehmerelement gemäß Fig. 4 in einer zweiten seitlichen Ansicht;
- Fig. 7: die Schneide des Mitnehmerelements gemäß Fig. 6 entlang der Schnittlinie A-A;
- Fig. 8: eine schematisch dargestellte Vorrichtung zur Herstellung des Mitnehmerelements gemäß Fig. 3 in seitlicher Ansicht;
- Fig. 9: die Vorrichtung gemäß Fig. 8 in Ansicht von vorne.

Der in Fig. 1 dargestellte Spanndorn 01 ist an einem Rahmen eines Rollenwechslers 02 in einer Rollenrotationsdruckmaschine befestigt. Am Spanndorn 01 ist ein rotationssymmetrisches Aufnahmeelement 03 vorgesehen, das am Innenumfang einer Materialrolle 04, insbesondere am Innenumfang einer Papphülse 04 auf die eine Materialbahn, insbesondere eine Papierbahn aufgespult ist, zur Anlage kommen kann. Das Aufnahmeelement 03 ist mit Wälzlagern drehbar gelagert und kann mittels eines elektrischen Antriebs rotatorisch angetrieben werden. Beim Aufachsen der Materialrolle 04 werden die beiden Spanndorne 01 am Rollenwechsler 02, von denen in Fig. 1 lediglich ein Spanndorn 01 darstellt ist, in axialer Richtung gegeneinander gefahren, so dass die Aufnahmeelemente 03 von der Stirnseite der Materialrolle 04 her in den hohlen Kern eingesteckt werden.

In Fig. 2 ist der Spanndorn 01 nach dem Aufachsen der Materialrolle 04 vergrößert dargestellt. Kreisringförmig um den Mittelpunkt des Aufnahmeelements 03 verteilt sind am Spanndorn 01 mehrere Mitnehmerelemente 06 angeordnet, von denen in Fig. 2 lediglich ein Mitnehmerelement 06 darstellt ist. Das zur Stirnseite der Materialrolle 04 gerichtete Ende des Mitnehmerelements 06 weist eine Schneide 07 auf, die beim Zusammenfahren der Spanndorne 01 in die Stirnseite der Materialrolle 04 eindringt und dadurch eine formschlüssige Verbindung zwischen der Materialrolle 04 und dem Spanndorn 01 herstellt.

Der Aufbau der Mitnehmerelemente 06 ist in den Zeichnungen Fig. 4 bis 7 beispielhaft dargestellt. Die Schneide 07 des Mitnehmerelements 06 wird von zwei sich kreuzenden Schneidflächen 08 und 09 gebildet, die einen Keilwinkel α von 25° bis 45°, insbesondere ungefähr 34° einschließen. Beide Schneidflächen 08 und 09 weisen eine konvexe Gestalt auf, da sie von Abschnitten sich kreuzender Zylindermantelflächen gebildet werden. Die konvexe Wölbung der Schneidflächen 08 und 09 ist insbesondere aus dem in Fig. 7 dargestellten Querschnitt entlang der Schnittlinie A -A erkennbar. Durch diese Art der Gestaltung des Mitnehmerelements 06 wird erreicht, dass die Spitze des Mitnehmerelements 06 bei der Drehmomentübertragung mit einer über den Querschnitt im wesentlichen konstanten Biegespannung belastet wird, was eine optimale Werkstoffausnutzung erlaubt.

Der beim Eindringen der Schneide 07 in die Materialrolle 04 anfänglich spitze Keil- bzw. Schneidwinkel α₂ geht mit zunehmender Eindringtiefe über in einen stumpfen Winkel α₁ bishin zum Rundquerschnitt. Der Keilwinkel α wird entlang der Schneide 07 kontinuierlich größer. Dadurch wird die Materialverdrängung bei zunehmendem Mitnehmerquerschnitt begünstigt.

Der Hülsenmaterial wird an der Eindringstelle zuerst wirksam und ohne Beschädigung weiterer Papplagen geschnitten, siehe Schnitt B - B (Fig. 5) und mit zunehmender Eindringtiefe der Schneide 07 entsprechend verdrängt, siehe Schnitt C - C (Fig. 5).

Der Winkel α₁ vergrößert sich kontinuierlich zu Winkel α₂. Dadurch minimieren sich die Eindringkräfte der Schneide 07 in die Materialrolle 04.

Die Mitnehmerelemente 06 sind am Spanndorn 01 mittels eines Klemmrings 11 (siehe Fig. 2) befestigt. Am der Schneide 07 gegenüberliegenden Ende des Mitnehmerelements 06 ist ein kreisringförmiger Flansch 12 angearbeitet, der das Mitnehmerelement 06 gegen das Herausrutschen aus dem Klemmring 11 sichert. Außerdem sind am Mitnehmerelement 06 zwei Schlüsselflächen 13 bzw. 14 angearbeitet, an denen ein Montagewerkzeug zum Eingriff gebracht werden kann.

Wie in Fig. 2 und vergrößert in Fig. 3 dargestellt, durchgreifen die Mitnehmerelemente 06 eine in der Art eines Hub-Schaltrings 16 ausgebildete Schalteinrichtung 16, die an der Stirnseite der Materialrolle 04 flächig zur Anlage bringbar ist. In Fig. 2 und 3 ist die Schalteinrichtung 16 jeweils in der Spannstellung dargestellt, die sie nach dem Aufachsen der Materialrolle 04 am Spanndorn 01 einnimmt. Die Schalteinrichtung 16 ist axial verschiebbar gelagert und stützt sich mittels mehrerer Federn 17, z. B. Schraubenfedern 17 am Klemmring 11 ab. Beim Aufachsen der Materialrolle 04 wird deren Stirnseite gegen die Schalteinrichtung 16 gedrückt und dadurch die Schraubenfedern 17 gespannt. Die Federkonstante der Schraubenfedern 17 ist dabei gerade so groß gewählt, dass die Federkraft ausreicht, die Materialrolle 04 beim Auseinanderfahren der Spanndorne 01 von den Mitnehmerelementen 06 abzustreifen. D. h. durch Verstellung der Schalteinrichtung 16 aus der dargestellten Spannstellung in die vorgeschobene Auswerfstellung wird die Materialrolle 04 außer Formschluss von den Mitnehmerelementen 06 gebracht und kann dadurch ohne weiteres vom Spanndorn 01 abgenommen werden.

Weiter ist am Spanndorn 01 ein berührungslos arbeitender Sensor 18 vorgesehen, mit dem die Stellung der Schalteinrichtung 16 detektiert werden kann. Dies bedeutet mit anderen Worten, dass durch Auswertung des Ausgangssignals des Sensors 18 in der Anlagensteuerung feststellbar ist, ob sich die Schalteinrichtung 16 in ihrer Spannstellung oder in ihrer Auswerfstellung befindet. Durch diese Signalauswertung kann mit anderen Worten detektiert werden, ob eine Materialrolle 04 am Spanndorn 01 aufgeachst ist oder nicht.

In Fig. 8 ist schematisch eine Vorrichtung zur Herstellung eines Mitnehmerelements 06 dargestellt. Mittels einer Profilschleifscheibe 19 wird am Ende eines Profilstabes in einem ersten Bearbeitungsschritt eine erste konvexe Schneidfläche 08 angearbeitet. Der Profilstab wird dabei unter einem spitzen Winkel α/2, der gerade der Hälfte des Keilwinkels α entspricht, mit der Profilschleifscheibe 19 in Eingriff gebracht. Sobald die erste Schneidfläche 08 am Mitnehmerelement 06 angearbeitet ist, wird der Profilstab um 180° gedreht und die Bearbeitung auf der gegenüberliegenden Seite analog wiederholt, wodurch die zweite Schneidfläche 09 und die Schneide 07 gebildet werden.

In Fig. 9 erkennt man das konvexe Kreisprofil 21 an der Profilschleifscheibe 19, wodurch die Herstellung von Schneidflächen 08 und 09 möglich ist, die die Gestalt eines Abschnitts einer Zylindermantelfläche aufweisen.

### Bezugszeichenliste

- 01: Spanndorn
- 02: Rollenwechsler
- 03: Aufnahmeelement
- 04: Materialrolle, Papphülse
- 05: -
- 06: Mitnehmerelement
- 07: Schneide (06)
- 08: Schneidfläche
- 09: Schneidfläche
- 10: -
- 11: Klemmring
- 12: Flansch
- 13: Schlüsselfläche
- 14: Schlüsselfläche
- 15: -
- 16: Schalteinrichtung, Hub-Schaltring
- 17: Feder, Schraubenfeder
- 18: Sensor
- 19: Profilschleifscheibe
- 20: -
- 21: Kreisprofil (19)
- α: Keilwinkel
- α₁: Winkel, spitz
- α₂: Winkel, stumpf
- α/2: Winkel, spitz

## Patentansprüche

1. Mitnehmerelement (06) zur Übertragung eines Drehmoments, wobei Mitnehmerelement (06) eine Schneide (07) mit Schneidflächen (08;09) aufweist, wobei die Schneide des Mitnehmerelements (06) von zwei sich kreuzenden Schneidflächen gebildet wird, die einen Keilwinkel (a) einschliessen, wobei das Mitnehmerelement (06) in den anzutreibenden Gegenstand (04) eindringt, **dadurch gekennzeichnet, dass** ein Keilwinkel (a) der Schneidflächen (08;09) entlang der Schneide mit zunehmender Eindringtiefe grösser wird.

2. Mitnehmerelement (06) zur Übertragung eines Drehmoments, wobei Mitnehmerelement (06) eine Schneide (07) mit Schneidflächen (08;09) aufweist, wobei die Schneide des Mitnehmerelements (06) von zwei sich kreuzenden Schneidflächen gebildet wird, die einen Keilwinkel (a) einschliessen, wobei das Mitnehmerelement (06) in den anzutreibenden Gegenstand (04) eindringt, **dadurch gekennzeichnet, dass** die Schneidflächen eine konvexe Gestalt aufweisen.

3. Mitnehmerelement (06) nach Anspruch 1, **dadurch gekennzeichnet, dass** das Mitnehmerelement (06) in einem Spanndorn (01) zur Lagerung einer Materialrolle (04) angeordnet ist.

4. Mitnehmerelement (06) nach Anspruch 3, **dadurch gekennzeichnet, dass** der Spanndorn (01) ein Aufnahmeelement (03) aufweist, das am Innenumfang der Materialrolle (04) zur Anlage bringbar ist.

5. Mitnehmerelement (06) nach Anspruch 3, **dadurch gekennzeichnet, dass** das Mitnehmerelement (06) mit der Materialrolle (04) formschlüssig an einer Stirnseite der Materialrolle (04) in Eingriff gebracht werden kann.

6. Mitnehmerelement (06) nach Anspruch 1 oder 2, **dadurch gekennzeichnet, dass** sich das Mitnehmerelement (06) parallel zur Längsachse der Materialrolle (04) erstreckt.

7. Mitnehmerelement (06) nach Anspruch 3, **dadurch gekennzeichnet, dass** am Spanndorn (01) zumindest drei Mitnehmerelemente (06) vorgesehen sind, die kreisringförmig um den Mittelpunkt des Aufnahmeelements (03) angeordnet sind.

8. Mitnehmerelement (06) nach Anspruch 1 oder 2, **dadurch gekennzeichnet, dass** die Schneide (07) von zwei sich kreuzend angeordneten Schneidflächen (08; 09) gebildet wird.

9. Mitnehmerelement (06) nach Anspruch 8, **dadurch gekennzeichnet, dass** die Schneidflächen (08; 09) einen Keilwinkel (α) von 26° bis 45°, insbesondere ungefähr 34°, einschließen.

10. Mitnehmerelement (06) nach Anspruch 1, **dadurch gekennzeichnet, dass** die Schneidflächen (08; 09) eine konvexe Gestalt aufweisen.

11. Mitnehmerelement (06) nach Anspruch 1 oder 2, **dadurch gekennzeichnet, dass** die Schneidflächen (08; 09) jeweils von einem Abschnitt einer Zylindermantelfläche gebildet werden.

12. Mitnehmerelement (06) nach Anspruch 1 oder 2, **dadurch gekennzeichnet, dass** das Mitnehmerelement (06) auf seinen Außenflächen mindestens eine Schlüsselfläche (13; 14) oder ähnliches aufweist, an der ein Werkzeug zum Eingriff bringbar ist.

## Claims

1. An entrainment element (06) for transmitting a torque, wherein the entrainment element (06) comprises a blade (07) with blade faces (08; 09), wherein the blade of the entrainment element (06) is formed by two intersecting blade faces which form a wedge angle (a), wherein the entrainment element (06) penetrates into the article (04) to be driven, **characterized in that** a wedge angle (a) of the blade faces (08; 09) becomes larger along the blade as the depth of penetration increases.

2. An entrainment element (06) for transmitting a torque, wherein the entrainment element (06) comprises a blade (07) with blade faces (08; 09), wherein the blade of the entrainment element (06) is formed by two intersecting blade faces which form a wedge angle (a), wherein the entrainment element (06) penetrates into the article (04) to be driven, **characterized in that** the blade faces have a convex shape.

3. An entrainment element (06) according to Claim 1, **characterized in that** the entrainment element (06) is arranged in a clamping mandrel (01) for mounting a roll of material (04).

4. An entrainment element (06) according to Claim 3, **characterized in that** the clamping mandrel (01) has a receiving element (03) which is capable of being brought to rest against the internal periphery of the roll of material (04).

5. An entrainment element (06) according to Claim 3, **characterized in that** the entrainment element (06) can be brought into engagement with the roll of material (04) on an end face of the roll of material (04) in a positively locking manner.

6. An entrainment element (06) according to Claim 1 or 2, **characterized in that** the entrainment element (06) extends parallel to the longitudinal axis of the roll of material (04).

7. An entrainment element (06) according to Claim 3, **characterized in that** at least three entrainment elements (06), which are arranged in an annular manner about the centre of the receiving element (03), are provided on the clamping mandrel (01).

8. An entrainment element (06) according to Claim 1 or 2, **characterized in that** the blade (07) is formed by two blade faces (08; 09) arranged in an intersecting manner.

9. An entrainment element (06) according to Claim 8, **characterized in that** the blade faces (08; 09) form a wedge angle (α) of from 25° to 45°, in particular approximately 34°.

10. An entrainment element (06) according to Claim 1, **characterized in that** the blade faces (08; 09) have a convex shape.

11. An entrainment element (06) according to Claim 1 or 2, **characterized in that** the blade faces (08; 09) are formed by a portion of a cylindrical external face in each case.

12. An entrainment element (06) according to Claim 1 or 2, **characterized in that** the outer faces of the entrainment element (06) have at least one spanner flat (13; 14) or the like on which a tool can be brought to engage.

## Revendications

1. Elément d'entraînement (06) pour la transmission d'un couple de rotation, l'élément d'entraînement (06) présentant un tranchant (07) avec des faces de coupe (08 ; 09), le tranchant de l'élément d'entraînement (06) étant formé par deux faces de coupe se croisant, faisant un angle de coin (a), l'élément d'entraînement (06) pénétrant dans l'objet (04) à entraîner, **caractérisé en ce qu'**un angle de coin (a) des faces de tranchant (08 ; 09) le long du tranchant augmente lorsque la profondeur des pénétrartions augmente.

2. Elément d'entraînement (06) pour la transmission d'un couple de rotation, l'élément d'entraînement (06) présentant un tranchant (07) avec des faces de coupe (08 ; 09), le tranchant de l'élément d'entraînement (06) étant formé par deux faces de coupe se croisant, faisant un angle de coin (a), l'élément d'entraînement (06) pénétrant dans l'objet (04) à entraîner, **caractérisé en ce** les faces de coupe présentent une forme convexe.

3. Elément d'entraînement (06) selon la revendication 1, **caractérisé en ce que** l'élément d'entraînement (06) est disposé dans un mandrin de serrage (01), pour le montage en palier d'un rouleau de matériau (04).

4. Elément d'entraînement (06) selon la revendication 3, **caractérisé en ce que** le mandrin de serrage (01) présente un élément de logement (03), pouvant être mis en appui sur la périphérie intérieure du rouleau de matériau (04).

5. Elément d'entraînement (06) selon la revendication 3, **caractérisé en ce que** l'élément d'entraînement (06) peut être mis en prise avec le rouleau de matériau (04), par une liaison à ajustement de forme sur une face frontale du rouleau de matériau (04).

6. Elément d'entraînement (06) selon la revendication 1 ou 2, **caractérisé en ce que** l'élément d'entraînement (06) s'étend parallèlement à l'axe longitudinal du rouleau de matériau (04).

7. Elément d'entraînement (06) selon la revendication 3, **caractérisé en ce que**, sur le mandrin de serrage (01), sont prévus au moins trois éléments d'entraînement (06), disposés en forme d'anneau de cercle autour du centre de l'élément de logement (03).

8. Elément d'entraînement (06) selon la revendication 1 ou 2, **caractérisé en ce que** le tranchant (03) est formé par deux faces de coupe (08 ; 09) disposées en se croisant.

9. Elément d'entraînement (06) selon la revendication 8, **caractérisé en ce que** les faces de coupe (08 ; 09) font un angle de coin (α) de 25° à 45°, en particulier d'à peu près 34°.

10. Elément d'entraînement (06) selon la revendication 1, **caractérisé en ce que** les faces de coupe (08 ; 09) présentent une forme convexe.

11. Elément d'entraînement (06) selon la revendication 1 ou 2, **caractérisé en ce que** les faces de coupe (08 ; 09) sont chacune formées par un tronçon d'une surface d'enveloppe cylindrique.

12. Elément d'entraînement (06) selon la revendication 1 ou 2, **caractérisé en ce que** l'élément d'entraînement (06) présente, sur ses faces extérieures, au moins une face pour clé (13 ; 14) ou analogue, sur laquelle un outil peut être mis en prise.
